# EUROPÄISCHE PATENTSCHRIFT

(11) **EP 1 776 507 B1**
(45) Veröffentlichungstag und Bekanntmachung des Hinweises auf die Patenterteilung: **13.10.2010**
(21) Anmeldenummer: 05775062.2
(22) Anmeldetag: 25.07.2005
(51) Int. Cl.: E02D 29/00

(54) **VERFAHREN ZUR HERSTELLUNG EINES INFRASTRUKTUR-KANALS**
METHOD FOR PRODUCING AN INFRASTRUCTURE CHANNEL
PROCEDE POUR PRODUIRE UN CANAL D'INFRASTRUCTURE

(30) Priorität: 26.07.2004 DE 202004011702 U
(43) Veröffentlichungstag der Anmeldung: 25.04.2007
(73) Patentinhaber: Dupre, Frank, 67346 Speyer (DE)
(72) Erfinder: Dupre, Frank, 67346 Speyer (DE)
(74) Vertreter: Dr. Weitzel & Partner
(86) Internationale Anmeldenummer: PCT/DE2005/001318
(87) Internationale Veröffentlichungsnummer: WO 2006/012855

(56) Entgegenhaltungen:
- DE-A1- 3 524 687
- DE-A1- 3 700 159
- DE-A1- 3 838 239
- GB-A- 1 353 037
- GB-A- 2 360 472

## Beschreibung

Die Erfindung bezieht sich auf ein Verfahren zur Herstellung eines Infrastruktur-Kanals, der aus mindestens zwei Teilstücken vorbestimmter Länge besteht.

Ein Infrastruktur-Kanal wird insbesondere in Neubaugebieten oder bei größeren Sanierungsvorhaben verwendet, um alle Ver- und Entsorgungsleitungen in einem einzigen, vorzugsweise begehbaren und abgedichteten Kanal zusammenzufassen. Durch seine räumliche Gestaltung ist eine direkte und permanente Kontrolle der Ver- und Entsorgungsleitungen möglich. Leckagen an Rohrleitungen und Emissionen an Kabeln innerhalb eines Leitungsgangs des Infrastruktur-Kanals erreichen die Sohle des Bauwerks in flüssiger oder halbfester Form bzw. können gasförmig im luftgefüllten Raum des Leitungsganges entweichen. Undichtigkeiten von Rohrleitungen können durch installierte Leckwarnsysteme angezeigt werden, ohne dass Aufgrabungen notwendig sind. Im Weiteren ist ein Auswechseln oder eine Neuinstallation von Ver- und Entsorgungsleitungen innerhalb des Infrastruktur-Kanals einfach zu bewerkstelligen, da über Montageöffnungen der Zugang ohne Aufgrabungen erfolgt. Darüber hinaus kann eine Inspektion sowohl der Ver- und Entsorgungsleitungen als auch des Inneren des Infrastruktur-Kanals mittels eines handelsüblichen-Kanalinspektions-Kamerasystems erfolgen.

Durch die Trennung der statischen Teile des Infrastruktur-Kanals von den Ver- und Entsorgungsleitungen im Leitungsgang ist ein relativ hohes Sicherheitsniveau gegenüber dem Auftreten von Leckagen und Undichtigkeiten aufgrund von Setzungen des Infrastruktur-Kanals gegeben, wobei eine Erschließungslösung mit einem Infrastruktur-Kanal die Schutzfunktion eines doppelwandigen Rohres übertrifft. Auch können Wurzeln über undichte Teilstückverbindungen und rissförmige Schäden nicht in die Ver- und Entsorgungsleitungen eindringen.

Die DE 201 13 897 U1 offenbart einen Infrastruktur-Kanal, der aus einzelnen einstückig hergestellten Fertig-Segmenten besteht, die zu einem durchgehenden Kanal zusammengesetzt werden. Jedes Fertig-Segment weist eine Grundplatte auf, an die zwei seitliche Wände anschließen, die über eine oberseitige Wölbung miteinander verbunden sind. Die Fertig-Segmente werden aus Beton fabrikmäßig hergestellt und auf der Baustelle unter Verwendung stirnseitiger Dichtungen zusammengesetzt. Damit die Fertig-Segmente ohne Beschädigungen transportiert werden können, ist zumindest eine kostenintensive Transportarmierung erforderlich. Im Weiteren erweist sich die Fertigung eines ebenen Grabens zur vollflächigen Auflage der Grundplatten der Fertigsegmente als sehr arbeitsintensiv. Darüber hinaus ist das stirnseitige Abdichten benachbarter Fertig-Segmente nur mit einem erheblichen Aufwand zu realisieren. Des Weiteren haben die fabrikmäßig hergestellten Fertig-Segmente den Nachteil, dass ihre Länge aus fertigungstechnischen Gründen sehr begrenzt ist.

Ferner sind aus der Praxis Kanäle sowohl als Fertigteil-Konstruktionen als auch als Ortbetonlösungen bekannt, die eine Armierung aus Stahl aufweisen, die insofern nachteilig sind, als bei Rissen oder Ausblühungen die Armierung freigelegt wird und rosten kann, womit eine völlige Zerstörung der Kanäle, z. B. durch Sprengwirkung, einhergeht. Auch bei einem Brand platzt der Beton von dem Stahl der Armierung ab und der Kanal ist danach zerstört.

Die Herstellung von Kanälen aus mindestens zwei Teilstücken vorbestimmter Länge, wobei jedes Teilstück auf der Baustelle aus Ortbeton oder Transportbeton einstückig gegossen wird, ist aus:
DE 38 38 239 A1
DE 37 00159 A1
GB 1 353 037 A
WO 00 39 414 A
bekannt geworden.

Darüber hinaus offenbart die DE 35 24 687 A1 ein Verfahren zur Herstellung eines Ortbetonkanals, bei dem Fugen und damit verbundene Undichtigkeiten vermieden werden sollen.

Schließlich zeigt die GB 2 360 472 A einen Ortbeton mit einer Armierung aus Polypropylen-Fasern.

Es ist Aufgabe der Erfindung, ein Verfahren der eingangs genannten Art zu schaffen, das eine schnelle und kostengünstige Herstellung eines Infrastruktur-Kanals sicherstellt.

Erfindungsgemäß wird die Aufgabe dadurch gelöst, dass jedes Teilstück auf der Baustelle aus Ortbeton oder Transportbeton einstückig gegossen gegossen, eine Innenschalung mit einem Drainagevlies überspannt und der Anfang sowie das Ende des Infrastruktur-Kanals während der Trocknung des Ortbetons mittels Holzplatten und/oder eines Folienstreifenvorhangs verschlossen wird.

Jedes einzelne Teilstück des Infrastruktur-Kanals wird auf der Baustelle durchgehend aus Ortbeton bzw. Transportbeton in einstückiger Bauweise erstellt, wobei der Begriff Ortbeton in der vorliegenden Beschreibung gleichermaßen auch für Transportbeton verwendet wird. Die Länge des jeweils zu erstellenden Teilstücks ist derart bemessen, dass das Teilstück in einem einzigen Tagestakt geschaffen werden kann, wobei die Länge zwischen 4m und 40m, vorzugsweise zwischen 10m und 20m, bevorzugt 15m beträgt. Eine Stahlarmierung ist nicht erforderlich. Aufgrund der fehlenden Stahlarmierung sowie der verhältnismäßig großen Länge jedes Teilstücks und der relativ geringen Vorbereitungen ist eine schnelle und kostengünstige Herstellung des Infrastruktur-Kanals gewährleistet. Um das beim Verdichten des Ortbetons austretende Wasser aufzusaugen und beim anschließenden Aushärten des Ortbetons wieder an diesen abzugeben, ist das die Innenschalung überspannende Drainagevlies vorgesehen. Die aus Stahl gefertigte Innenschalung, eine in eine Betonierstellung und eine Fahrstellung klappbare Schalung aus Stahl, wird mit einem Kunststoffgitter, das mittels Kunststoffnieten an der Innenschalung festgelegt ist, überspannt und auf dem Kunststoffgitter wird das mehrfach zu verwendende Drainagevlies angebracht, das die Innenschalung in der Betonierstellung straff überspannt. Darüber hinaus ist es sinnvoll, den Anfang des Infrastrukturkanals mit eine Tür aufweisenden Holzplatten und das Ende jeder Schalung des zu fertigenden Teilstücks mit einem Folienstreifenvorhang zu verschließen, um einen unerwünschten Luftzug innerhalb des Infrastruktur-Kanals zu vermeiden. Der Folienstreifenvorhang kann an der Innenschalung, beispielsweise am Ende des Infrastrukturkanals befestigt werden. Im Weiteren können die Holzplatten zur Festlegung eines Handhabungsgerätes, insbesondere eines Seilkrans, zur Verlagerung von Teilen, insbesondere Isolierfolien, auf der Baustelle dienen.

Vorzugsweise wird zwischen zwei benachbarten Teilstücken ein Dichtungs- und Dehnungsfugen-Band eingegossen. Das Dichtungs- und Dehnungsfugen-Band umfasst zwei Dichtungsbänder, die mittels eines Mittelschlauches miteinander verbunden sind, wobei jedes Dichtungsband einer Stirnseite eines Teilstückes zugeordnet ist. Zweckmäßigerweise wird das Dichtungs- und Dehnungsfugen-Band mit Dichtteilen in die jeweilige Stirnfläche, der Teilstücke eingesetzt. Hierzu wird eine Stirnschalung eingesetzt, die mit Schlitzen für das Dichtungs- und Dehnungsfugen-Band versehen ist, das nach dem Aushärten des Ortbetons sicher mit den Teilstücke verbunden ist, weshalb Undichtigkeiten nahezu ausgeschlossen sind. Im Weiteren ist stirnseitig ein Bauteil aus einem geschäumten Polymer, insbesondere Polystyrol, vorgesehen, das die Funktion des Dichtungs- und Dehnungsfugen-Bandes gewährleistet.

Für eine Nachbehandlung des Ortbetons wird bevorzugt nach dem Ausschalen des Teilstückes ein Luftbefeuchter in dessen Innerem aufgestellt. Um die Wirkung des Luftbefeuchters zu gewährleisten, wird zweckmäßigerweise im Inneren des Infrastrukturkanals in Abhängigkeit von der Anzahl der vorhandenen Teilstücke eine Folienwand aufgestellt. Die Folienwand kann tragbar ausgebildet sein und entsprechend dem Baufortschritt verstellt werden, damit die Nachbehandlung mit dem Luftbefeuchter in etwa drei Abschnitten pro Teilstück erfolgt.

Um ein verhältnismäßig frühes Ausschalen des Teilstückes trotz eines verhältnismäßig hohen Flugascheanteils in dem Ortbeton zu ermöglichen, wird vorzugsweise eine wärmeisolierte Außenschalung verwendet.

Nach einer Weiterbildung werden die Teilstücke beim Ausschalen mit mindestens einer Luftpolsterfolie abgedeckt. Die Luftpolsterfolie verhindert unerwünschte Temperaturspannungen im Ortbeton, die zu einer Rissbildung führen können, und bewirkt eine verhältnismäßig kurze Ausschalzeit. Die Luftpolsterfolien können beispielsweise mittels des Seilkrans derart über den Infrastruktur-Kanal gelegt werden, dass sie drei bis sechs Teilstücke überdecken. Der Seilkran, der beispielsweise mit seinem einen Ende an den Holzplatten zum Verschließen des Eingangs des Infrastruktur-Kanals und mit seinem anderen Ende an der Schalung befestigt ist, wird, ebenso wie die Luftpolsterfolie, beim Ausschalen mitgezogen, wodurch eine dem Ausschalungsfortschritt folgende Abdeckung gewährleistet ist. Bei einer aus der Praxis bekannten Abdeckung mit so genannten Winterbauschutzmatten, die lediglich in verhältnismäßig kleinen Abmessungen im Handel sind, besteht die Gefahr eines zu großen Temperaturgefälles zwischen dem Kern des Ortbetons sowie der Umgebungstemperatur und darüber hinaus ist mit den Winterbauschutzmatten keine sofortige und unterbrechungsfreie Isolierung möglich.

Zur Bestimmung der Betonreife, die von der Temperatur und der Zeit abhängig ist, wird vorzugsweise die Temperatur des Ortbetons gemessen. Die Temperaturmessung kann an mehreren zueinander beabstandeten Stellen des Teilstücks, vorzugsweise, über den Querschnitt gesehen, in dessen äußerem und inneren Umfang sowie in der Mitte, erfolgen und dient vorrangig der Ermittlung des optimalen Zeitpunktes zum Ausschalen des Teilstückes sowie zur Festlegung der Nachbehandlungsdauer des aushärtenden Ortbetons. Die Daten der Temperaturmessungen werden an einen Betonreife-Computer geliefert, mit dem die Ausschalzeit zu ermitteln ist.

Um die für die Nachbehandlung des Ortbetons erforderliche Wassermenge bereitzustellen, wird zweckmäßigerweise unter der Luftpolsterfolie ein Berieselungsschlauch, insbesondere ein Micro-Berieselungsschlauch, zur Bewässerung des Ortbetons installiert. Der Berieselungsschlauch ist derart ausgelegt, dass ein Auswaschen des erstarrenden Ortbetons verhindert ist, weshalb er vorzugsweise Micro-Öffnungen aufweist.

In weiterer Ausgestaltung wird im Inneren der Innenschalung eine steuerbare Heizung betrieben. Die Heizung, die einen oder mehrere Gasbrenner umfassen kann, wird insbesondere bei einer niedrigen Umgebungstemperatur benötigt und kann mittels der Daten der Temperaturmessung durch den Betonreife-Computer geregelt werden.

Bei einem Ortbeton zur Herstellung des Infrastruktur-Kanals ist eine Armierung mit Kunststoff-Fasern, insbesondere Polypropylen-Fasern, gebildet, wobei die Kunststoff-Fasern dem Ortbeton zugemischt werden, und der Ortbeton weist eine kurzzeitige Ansteifung sowie eine Grünstandsfestigkeit von insbesondere 6 N/mm² auf. Damit ist eine schnelle Ausschalung möglich.

Im Weiteren umfasst der Ortbeton einen überproportional hohen Anteil Flugasche. In Abhängigkeit von der Außentemperatur kann der Anteil Flugasche höher als der des Zements bemessen sein. Eine solche Rezeptur ist nach deutscher Norm für Stahlbeton unzulässig. Da die einzelnen Teilstücke des Infrastruktur-Kanals jedoch keinen Stahl aufweisen, ist diese Norm vorliegend bedeutungslos. Der hohe Anteil Flugasche bietet sowohl wirtschaftliche als auch ökologische Vorteile. Insbesondere ist jedoch die Wärmeentwicklung geringer als bei Standardrezepturen, womit eine Verringerung der Gefahr der Entstehung von Schwindrissen einhergeht.

Bei einem Infrastrukturkanal weist ein oberes Gewölbe eines Teilstückes einen Deckel auf, der derart bemessen ist, dass eine Rohrleitung, insbesondere Hochspannungsleitung, in das Innere einführbar ist. Der Deckel muss verhältnismäßig groß dimensioniert sein, damit die in der Regel starre Rohrleitung in das Innere des Infrastruktur-Kanals eingebracht werden kann. Die Öffnung zur Aufnahme des Deckels, der insbesondere auch für spätere Maßnahmen abgehoben werden kann, wird durch eine konische Aussparung der Innenschalung und der eine zur Öffnung korrespondierende Außenkontur aufweisende Deckel wird passgenau in einer entsprechenden Fertigteilschalung hergestellt

Bevorzugt ist zumindest eine der Seitenwandungen mit mindestens einer Konsole zur Auflage einer Rohrleitung versehen. Die Konsole kann beispielsweise mittels Spannanker befestigt sein. Die im Querschnitt beispielsweise L- oder Z-förmige Konsole gewährleistet eine sichere Auflage der Rohrleitung und ermöglicht ein stirnseitiges Verschweißen von zwei miteinander zu verbindenden Leitungen. Darüber hinaus ist die Konsole zur Auflage von Rollen für eine Verschiebung der Rohrleitung dimensioniert. Zweckmäßigerweise besteht die Konsole aus Faserzement.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispieles unter Bezugnahme auf die zugehörigen Zeichnungen näher erläutert. Es zeigt:
- Fig.1: einen Längsschnitt durch einen nach dem erfindungsge- mäßen Verfahren hergestellten Infrastruktur-Kanal mit einem vollständigen und zwei angedeuteten Teilstü- cken,
- Fig.2: einen Querschnitt durch ein Teilstück des Infrastruk- tur-Kanals nach Fig. 1,
- Fig.3: eine perspektivische Darstellung des Infrastruktur- Kanals nach Fig. 1,
- Fig.4: eine Vorderansicht des Infrastruktur-Kanals nach Fig. 3 und
- Fig.5: eine vergrößerte Darstellung von Konsolen für den Infrastruktur-Kanal.

Der Infrastruktur-Kanal 1 besteht aus einer größeren Anzahl von Teilstücken 2, die mit ihren jeweils benachbarten Stirnflächen 3 abgedichtet aneinander liegen. In der zwischen zwei Stirnflächen 3 vorhandenen Fuge 4 ist zur Abdichtung ein Dichtungs- und Dehnungsfugenband 5 vorgesehen, das einen Mittelschlauch 6 mit beidseitig daran anschließenden Dichtteilen 7, 8 umfasst, die stirnseitig an dem jeweiligen Teilstück 2 anliegen.

Jedes Teilstück 2 des Infrastruktur-Kanals 1 wird auf der Baustelle durchgehend aus Ortbeton 9 in einstückiger Bauweise erstellt. Dazu wird in einer Baugrube eine weitestgehend ebene und verdichtete Bodenfläche geschaffen. Das jeweils zu erstellende Teilstück 2 ist in seiner Länge derart bemessen, dass es in einem einzigen Tagestakt gefertigt werden kann.

Zur Erstellung des Teilstückes 2 wird zunächst eine Innenschalung 11 mit offenem Boden aus Blechen montiert, die mit Scharnieren 12 versehen ist, wobei die Scharniere 12 nach dem Aushärten des Ortbetons 9 zum Verschwenken von Teilen der Innenschalung 11 nach innen dienen. Der Vorgang des Betonierens erfolgt in gekoppelten Teilschritten, wobei zuerst auf der ebenen Bodenfläche eine Sohle 10 mit,Wandansätzen gegossen wird. Vor dem Betonieren von Seitenwänden 16 und einem Gewölbe 17 wird eine Pause eingelegt, damit der Ortbeton 9 der Sohle 10 etwas bindet.

Über die innere Schalung 11 wird ein Dränagevlies 15 gespannt, das das beim Verdichten des Ortbetons austretende Wasser aufsaugt und beim anschließenden Aushärten des Ortbetons 9 wieder an diesen abgibt. Nach dem Verlegen des Drainagevlieses 15 wird für die Wände 16 und das Gewölbe 17 eine wärmeisolierende Außenschalung 19 montiert.

Stirnseitig wird jeweils eine Stirnschalung mit Schlitzen für das Dichtungs- und Dehnungsfugen-Band 5 eingesetzt. Nach der Fertigstellung des Teilstückes 2 und dem Abbinden des Ortbetons 9 wird die Innenschalung 11 zusammengeklappt und danach in Richtung des Pfeils 18 aus dem fertigen Teilstück 2 herausgezogen. Das Teilstück 2 wird nun eingangsseitig mit eine Tür aufweisenden Holzplatten 20 verschlossen.

Mit dem Abbau der Außenschalung 19 werden kontinuierlich zum Ausschalungsfortschritt Luftpolsterfolien mittels eines Seilkrans 21 über das Teilstück 2 gezogen, wobei ein Gestell 22 am Anfang des Infrastrüktur-Kanals 1 und ein weiteres Gestell 23 an dessen Ende befestigt ist und entsprechend dem Baufortschritt versetzt wird.

Auf die gleiche Weise wird dann das nächste Teilstück 2 des Infrastruktur-Kanals 1 gefertigt und zwar solange bis der Infrastruktur-Kanal 1 über seine gesamte Länge fertig gestellt ist. Der Infrastruktur-Kanal 1 bildet eine begehbare Hülle, in der Ver- und Entsorgungsleitungen beliebiger Durchmesser verlegt werden können. Auch ein Rückbau oder eine Reparatur der Ver- und Entsorgungsleitungen ist jederzeit ohne Aufgrabungen möglich, da zumindest abschnittsweise Mannlöcher dem Infrastruktur-Kanal 1 zugeordnet sind.

Um zum einen das Teilstück 2 des Infrastruktur-Kanals 1 einstückig und zum anderen ohne Qualitätsverlust, insbesondere im Hinblick auf eine Rissbildung, zu erstellen, ist eine Rezeptur für den Ortbeton 9 notwendig, die früh ansteift, eine hohe Grünstandsfestigkeit von etwa 6 N/mm² gewährleistet und ein langsames Weitererhärten mit niedriger Hydratationswärme ermöglicht. Dem Ortbeton 9 wird eine Armierung 13 in Form von Kunststoff-Fasern 14 zugemischt, um eine besondere Widerstandsfähigkeit des Ortbetons 9 sicherzustellen, wobei insbesondere Spannungs- bzw. Schwindrisse verhindert und eine Früh-, Schlag-, Schock- und Abriebfestigkeit erhöht werden.

Zur Auflagerung einer Rohrleitung 24 sind übereinander angeordnete Konsolen 25 an einer der Seitenwandungen 26 des Infrastruktur-Kanals 1 vorgesehen, wobei die Konsolen 25 derart ausgebildet sind dass sie zum einen die Rohrleitung 24 sicher haltern und zum anderen sowohl ein stirnseitiges Verschweißen der Rohrleitung 24 mit einer weiteren Rohrleitung 24 ermöglichen als auch eine Auflage für Rollen zum Verschieben der Rohrleitung 24 zur Verfügung stellen.

## Patentansprüche

1. Verfahren zur Herstellung eines Infrastruktur-Kanals (1), umfassend mindestens zwei Teilstücke (2) vorbestimmter Länge, wobei jedes Teilstück (2) auf der Baustelle aus Ortbeton (9) oder Transportbeton einstückig gegossen wird, **dadurch gekennzeichnet, dass** eine Innenschalung (11) mit einem Drainagevlies (15) überspannt und der Anfang sowie das Ende des Infrastruktur-Kanals (1) während der Trocknung des Ortbetons (9) mittels Holzplatten und/oder eines Folienstreifenvorhangs verschlossen wird.

2. Verfahren nach Anspruch 1, **dadurch gekennzeichnet, dass** zwischen zwei benachbarten Teilstücken (2) ein Dichtungs- und Dehnungsfugen-Band (5) eingegossen wird.

3. Verfahren nach Anspruch 2, **dadurch gekennzeichnet, dass** das Dichtungs- und Dehnungsfugen-Band (5) mit Dichtteilen (7, 8) in die jeweilige Stirnfläche (3) der Teilstücke (2) eingesetzt wird.

4. Verfahren nach einem der Ansprüche 1 bis 3, **dadurch gekennzeichnet, dass** nach dem Ausschalen des Teilstückes (2) ein Luftbefeuchter in dessen Innerem aufgestellt wird.

5. Verfahren nach einem der Ansprüche 1 bis 4, **dadurch gekennzeichnet, dass** im Inneren des Infrastruktur-Kanals (1) in Abhängigkeit von der Anzahl der vorhandenen Teilstücke (2) eine Folienwand aufgestellt wird.

6. Verfahren nach einem der Ansprüche 1 bis 5, **dadurch gekennzeichnet, dass** eine wärmeisolierte Außenschalung (19) verwendet wird.

7. Verfahren nach einem der Ansprüche 1 bis 6, **dadurch gekennzeichnet, dass** die Teilstücke (2) beim Ausschalen mit mindestens einer Luftpoleterfolie abgedeckt werden.

8. Verfahren nach Anspruch 7, **dadurch gekennzeichnet, dass** unter der Luftpolsterfolie ein Berieselungsschlauch, insbesondere ein Micro-Berieselungeschlauch, zur Bewässerung des Ortbetons (9) installiert wird.

9. Verfahren nach einem der Ansprüche 1 bis 8, **dadurch gekennzeichnet, dass** die Temperatur des Ortbetons (9) gemessen wird.

10. Verfahren nach einem der Ansprüche 1 bis 9, **dadurch gekennzeichnet, dass** im Inneren der Innenschalung (11) eine steuerbare Heizung betrieben wird.

11. Verfahren nach einem der Ansprüche 1 bis 10, **dadurch gekennzeichnet, dass** bei Verwendung von Ortbeton (9) eine Armierung (13) mit Kunststoff Fasern (14), insbesondere Polypropylen-Fasern, gebildet ist und der Ortbeton (9) einen überproportional hohen Anteil Flugasche und/oder eine kurzzeitige Ansteifung und eine Grünstandsfestigkeit von insbesondere 6 N/mm² aufweist.

## Claims

1. A method for producing an infrastructure channel (1), comprising at least two parts (2) of predetermined length, each part (2) being cast in one piece on the construction site from cast-in-place concrete (9) or ready-mix concrete, **characterized in that** an inner formwork (11) is spanned using a drainage nonwoven material (15), and the beginning and the end of the infrastructure channel (1) are closed during the drying of the cast-in-place concrete (9) using wood plates and/or a filmstrip curtain.

2. The method according to Claim 1, **characterized in that** a seal and expansion joint strip (5) is embedded between two adjacent parts (2).

3. The method according to Claim 2, **characterized in that** the seal and expansion joint strip (5) is inserted using seal parts (7, 8) in the respective front face (3) of the parts (2).

4. The method according to one of Claims 1 to 3, **characterized in that** after the stripping of the part (2), an air humidifier is set up in its interior.

5. The method according to one of Claims 1 to 4, **characterized in that** a film wall is set up in the interior of the infrastructure channel (1) as a function of the number of the provided parts (2).

6. The method according to one of Claims 1 to 5, **characterized in that** a thermally-insulated outer formwork (19) is used.

7. The method according to one of Claims 1 to 6, **characterized in that** the parts (2) are covered using at least one air cushion film during the stripping.

8. The method according to Claim 7, **characterized in that** a sprinkler tube, in particular a microsprinkler tube, is installed under the air cushion film to water the cast-in-place concrete (9).

9. The method according to one of Claims 1 to 8, **characterized in that** the temperature of the cast-in-place concrete (9) is measured.

10. The method according to one of Claims 1 to 9, **characterized in that** a controllable heater is operated in the interior of the inner formwork (11).

11. The method according to one of Claims 1 to 10, **characterized in that**, if cast-in-place concrete (9) is used, a reinforcement (13) is formed using plastic fibers (14), in particular polypropylene fibers, and the cast-in-place concrete (9) has a disproportionately high component of fly ash and/or a short-term stiffening and a green stability of 6 N/mm² in particular.

## Revendications

1. Procédé de réalisation d'un canal d'infrastructure (1), du type comprenant au moins deux segments (2) d'une longueur prédéterminée, chaque segment (2) étant coulé d'un seul bloc sur le chantier même à partir de béton (9) préparé sur place ou prêt à l'emploi, **caractérisé en ce que** l'on recouvre un coffrage intérieur (11) d'un non-tissé de drainage (15) tendu et que, pendant le séchage du béton (9), l'on ferme le début et la fin du canal d'infrastructure (1) préparé sur place au moyen de plaques de bois et/ou d'un rideau constitué de bandes de feuilles.

2. Procédé selon la revendication 1, **caractérisé en ce que** l'on coule une bande d'étanchéité (5) formant aussi un joint de dilatation entre deux segments (2) voisins.

3. Procédé selon la revendication 2, **caractérisé en ce que** l'on insère la bande d'étanchéité (5) formant aussi joint de dilatation avec des pièces d'étanchéité (7, 8) dans la surface d'extrémité (3) respective des segments (2).

4. Procédé selon l'une quelconque des revendications 1 à 3, **caractérisé en ce que** l'on installe un humidificateur d'air à l'intérieur du segment (2), après que celui-ci a été décoffré.

5. Procédé selon l'une quelconque des revendications 1 à 4, **caractérisé en ce que** l'on installe une paroi en feuille à l'intérieur du canal d'infrastructure (1) en fonction du nombre de segments (2) existants.

6. Procédé selon l'une quelconque des revendications 1 à 5, **caractérisé en ce que** l'on utilise un coffrage extérieur (19) thermiquement isolé.

7. Procédé selon l'une quelconque des revendications 1 à 6, **caractérisé en ce que**, lors du décoffrage, l'on recouvre les segments (2) d'au moins un film à bulles.

8. Procédé selon la revendication 7, **caractérisé en ce que** l'on installe sous le film à bulles un tuyau d'arrosage, notamment un tuyau de micro-arrosage, pour arroser le béton (9) préparé sur place.

9. Procédé selon l'une quelconque des revendications 1 à 8, **caractérisé en ce que** l'on mesure la température du béton (9) préparé sur place.

10. Procédé selon l'une quelconque des revendications 1 à 9, **caractérisé en ce que** l'on fait fonctionner un chauffage pilotable à l'intérieur du coffrage intérieur (11).

11. Procédé selon l'une quelconque des revendications 1 à 10, **caractérisé en ce que** lorsque l'on utilise du béton (9) préparé sur place, on forme une armature (13) à partir de fibres de matière plastique (14), notamment de fibres de polypropylène, et que le béton (9) préparè sur place comporte une part disproportionnellement élevée d'escarbille et/ou un durcissement à court terme et une résistance du béton frais de notamment 6 N/mm².
